# EUROPÄISCHE PATENTSCHRIFT

(11) **EP 2 095 684 B1**
(45) Veröffentlichungstag und Bekanntmachung des Hinweises auf die Patenterteilung: **02.03.2011**
(21) Anmeldenummer: 07856308.7
(22) Anmeldetag: 30.11.2007
(51) Int. Cl.: H05B 3/68, H05B 3/74

(54) **VERFAHREN ZUM ERZEUGEN, VERARBEITEN UND AUSWERTEN EINES MIT DER TEMPERATUR KORRELIERTEN SIGNALS UND ENTSPRECHENDE VORRICHTUNG**
METHOD FOR GENERATING PROCESSING AND ANALYSING A SIGNAL CORRELATED TO TEMPERATURE AND CORRESPONDING DEVICE
PROCÉDÉ DE PRODUCTION, DE TRAITEMENT ET D'ÉVALUATION D'UN SIGNAL EN CORRÉLATION AVEC LA TEMPÉRATURE, ET DISPOSITIF CORRESPONDANT

(30) Priorität: 01.12.2006 DE 102006057885
(43) Veröffentlichungstag der Anmeldung: 02.09.2009
(73) Patentinhaber: E.G.O. Elektro-Gerätebau GmbH, 75038 Oberderdingen (DE)
(72) Erfinder: THIMM, Wolfgang, 76137 Karlsruhe (DE); WITTENHAGEN, Wolfgang, 75018 Bretten (DE)
(74) Vertreter: Patentanwälte Ruff, Wilhelm, Beier, Dauster & Partner
(86) Internationale Anmeldenummer: PCT/EP2007/010405
(87) Internationale Veröffentlichungsnummer: WO 2008/064898

(56) Entgegenhaltungen:
- EP-A- 0 777 169
- EP-A- 1 492 385
- EP-A- 1 768 461
- WO-A-95/16230
- US-A1- 2005 247 696
- US-B1- 6 462 316

## Beschreibung

Die Erfindung betrifft ein Verfahren zum Erzeugen, Verarbeiten und Auswerten einer Temperatur bzw. eines mit der Temperatur an einem Kochgerät bzw. einem Kochfeld korrelierten Signals im Betriebszustand des Gerätes sowie eine entsprechende Vorrichtung.

Es sind verschiedene Verfahren bekannt, Temperaturen an einem Kochfeld zu erfassen, und zwar sowohl zum Schutz der Kochfeld-Platte gegen Überhitzung als auch zur Durchführung von sogenannten automatischen Kochprogrammen, siehe beispielsweise US-PS 6,118,105, EP 858 722 A, DE 103 29 840 A, DE 199 061 15 C oder DE 103 56 432 A.

### Aufgabe und Lösung

Der Erfindung liegt die Aufgabe zu Grunde, alternative Verfahren der eingangs genannten Art sowie eine entsprechende Vorrichtung bereitzustellen, mit denen insbesondere ein über eine Temperatursensor-Vorrichtung erfasster Wert als Ausgangswert zur Verfügung gestellt werden kann, der möglichst gut weiterverarbeitet bzw. verwendet werden kann.

Gelöst wird diese Aufgabe durch ein Verfahren mit den Merkmalen des Anspruchs 1 und 3 und durch eine entsprechende Vorrichtung mit den Merkmalen des Anspruchs 7. Vorteilhafte sowie bevorzugte Ausgestaltungen der Erfindung sind Gegenstand der weiteren Ansprüche und werden im Folgenden näher erläutert. Einige Merkmale gelten sowohl für die Verfahren als auch für die Vorrichtung. Sie werden teilweise nur einmal erläutert, können jedoch unabhängig voneinander sowohl für Verfahren als auch Vorrichtung gelten. Der Wortlaut der Ansprüche wird durch ausdrückliche Bezugnahme zum Inhalt der Beschreibung gemacht.

Es ist vorgesehen, dass die Temperatur des Kochgerätes bzw. des Kochfeldes, eines darauf stehenden bzw. im Betrieb erhitzten Kochgeschirrs und/oder eines darin enthaltenen Kochgeschirrinhaltes wie eines Nahrungsmittels mit einer Temperatursensor-Vorrichtung im zeitlichen Verlauf erfasst wird. Das von der Temperatursensor-Vorrichtung erfasste Temperatursignal wird einmal nach der Zeit differenziert, anschließend invertiert und mit einer Zahl bzw. einem Exponent zwischen 0,5 und 1, vorteilhaft zwischen 0,6 und 0,8, potenziert. Dadurch erhält man einen Wert als Ausgangswert zur weiteren Verarbeitung und Auswertung. Erfindungsgemäß wird bei einer grundsätzlichen Ausgestaltung der Erfindung von dem Ausgangswert auf die Menge des Kochgeschirrinhaltes geschlossen bzw. diese bestimmt. Darauf basierend kann eine Vorherbestimmung des Kochpunktes erfolgen, wenn die zugeführte Heizenergie bekannt ist. Dies kann auf verschiedene Art und Weise erfolgen, bevorzugt durch Messmittel in einer Ansteuerung.

Erfindungsgemäß wird bei einer weiteren grundsätzlichen Ausgestaltung der Erfindung das Temperatursignal für eine Zeit vor Erreichen des Kochpunkts, bevorzugt weit, aber noch sicher kurz vor Erreichen des Kochpunkts, das Temperatursignal erfasst und ausgewertet, beispielsweise bei üblichen Leistungen im Bereich von etwa 1200 W bis 4000 W für eine Zeit bis maximal etwa 300 Sekunden nach Beginn des Kochvorgangs bzw. Starten der Erwärmung. Weil auf diese Weise vorteilhaft die Wassermenge bestimmt werden kann, können beispielsweise, wie zuvor genannt, zu hohe Temperaturen vermieden oder bestimmte Kochprogramme oder automatische Abläufe besser gesteuert werden. Vorteilhaft liegt diese Information während des Kochvorgangs vor dem Erreichen des Kochpunkts vor und sie kann bereits früh beim Kochvorgang sehr hilfreich für eine weitere Auswertung sein. Eine nachfolgende weitere Auswertung ist möglich, beispielsweise für eine genaue Kochpunktbestimmung. Allerdings ist dann die vorgenannte Bestimmung der Wassermenge bereits abgeschlossen. Das Berechnungsverfahren sowie weitere Möglichkeiten hierzu sind in der DE 10 2005 045875.0 der Anmelderin beschrieben, deren Inhalt hiermit durch ausdrückliche Bezugnahme zum Inhalt dieser vorliegenden Patentanmeldung gemacht wird.

In Formeln ausgedrückt bedeutet das vorbeschriebene Verfahren, dass der Ausgangswert A(t) gebildet wird als $A \left(tʹ\right) = {\left(\frac{Δ ⁢ t \left(tʹ\right)}{Δ ⁢ T \left(tʹ\right)}\right)}^{c = const .}$ mit c positiv, konstant und aus dem Intervall 0,5 bis 1 bzw. kleiner als 1 gewählt, vorteilhaft aus dem Intervall 0,6 bis 0,8. Die zeitlichen Intervalle Δx(t')=x(t1)-x(t2) sind groß genug zu wählen, um mit dem Rauschen der Messwerte nicht in Konflikt zu kommen. Dieses würde ansonsten unter ungünstigen Umständen den Ausgangswert so stark verrauschen, dass eine Steuerung sehr stark störungsabhängig wäre. T(t') entspricht hierbei dem Signal des Temperatursensors und t(t') entspricht der Zeit während der Messung.

Vorteilhaft wird das Temperatursignal in einem Zeitfenster von 50 bis 200 Sekunden nach Beginn des Kochvorgangs ausgewertet. Besonders vorteilhaft erfolgt eine Auswertung in einem Zeitfenster von etwa 60 bis 120 Sekunden, bei einer Heizleistung von mehr als 1500 W bei einer Induktionsheizung. Das ergibt eine relativ schnelle Auswertung, also in relativ kurzer Zeit bzw. kurz nach Beginn des Kochvorgangs. So können weitere Verfahrensschritte relativ schnell auf diese Auswertung zugreifen und sie verwenden.

Wird ein Strahlungsheizkörper als Beheizung verwendet und dieser getaktet betrieben, ist es möglich, dass die Steigung Δt/ΔT, welche dem Ausgangswert zu Grunde liegt, negativ wird. In diesem Fall wird der Betrag der Klammer verwendet. Zusätzlich kann das Vorzeichen des Wertes innerhalb der Klammer separat in die Betrachtung einbezogen werden. In diesem Sinne kann das Vorzeichen des Ausgangswertes als Vorzeichen verstanden werden, welches sich für den Fall c=1 ergäbe.

Es wird darauf hingewiesen, dass sich für den Ausgangswert dadurch, dass die Temperaturänderung im Nenner des Ausgangswertes steht, solche kleinen Änderungen sehr stark bemerkbar machen. Dies gilt insbesondere in Fällen, in denen die Temperaturänderungen nur noch sehr klein sind.

Im Rahmen der Erfindung hat sich gezeigt, dass man durch die erfindungsgemäße Verarbeitung des im relativ kurzen zeitlichen Verlauf erfassten Temperatursignals auf vorgenannte Art und Weise einen sehr gut auswertbaren Verlauf erhält vor allem auch deutlich vor Erreichen des Kochpunkts. Dieser Verlauf weist charakteristische Eigenschaften auf und eignet sich gut für eine weitere Auswertung. Vorteilhaft wird erfindungsgemäß von dem Ausgangswert auf die Menge des Kochgeschirrinhaltes geschlossen bzw. diese bestimmt, wobei daraus bei bekannter Heizenergie, die über das Elektrokochgerät zugeführt wird, der Zeitpunkt des Erreichens der Kochpunkts in etwa vorherbestimmt werden kann. Dies kann beispielsweise zur Abstimmung einer weiteren Kochpunkterkennung dienen. So kann besonders vorteilhaft der Zeitpunkt des Erreichens des Kochpunkts in etwa vorherbestimmt werden und vor Erreichen des Kochpunkts die zugeführte Heizenergie verringert werden zur Vermeidung des Kochens des Kochgeschirrinhalts, falls dies gewünscht ist. Dies kann Bestandteil eines gewählten Kochprogramms sein.

Besonders vorteilhaft beträgt der Exponent etwa 2/3, besonders vorteilhaft genau 2/3. Im Rahmen der Erfindung hat sich gezeigt, dass sich mit diesem Exponent ein nahezu linearer Verlauf und somit ein besonders gut verarbeitbarer und auswertbarer Ausgangswert ergibt. Formal ergibt sich der Wert 2/3 aus einer Betrachtung des dynamischen Verlaufs von Temperatursignalen. Es findet also eine Berücksichtigung des Effekts statt, dass sich eine Änderung der Temperatur des Kochgutes nicht direkt an einem Sensor, beispielsweise in der Nähe des Heizleiters, wiederspiegelt.

Zur elektronischen Erfassung des zeitlichen Verlaufs des Temperatursignals sind verschiedene Temperatursensoren sowie entsprechende Messaufbauten geeignet, die dem Fachmann bekannt sind.

Bei einer Ausgestaltung der Erfindung wird zusätzlich bzw. weiterhin der zeitliche Verlauf der benötigten Heizleistung während des gesamten Betriebs überwacht. So kann zusätzlich erkannt werden, ob ein Ansteigen oder Abfallen der Temperatur mit dem zeitlichen Verlauf der Heizleistung übereinstimmt oder ob unter Umständen ein Fehler in der Temperaturerfassung vorliegt. Wird beispielsweise ein Ansteigen der Temperatur zu einem Zeitpunkt festgestellt, zu dem keine Heizleistung eingebracht wird, so kann dies als Fehler in der Temperaturerfassung gewertet werden. Dies kann einer Bedienperson angezeigt werden. Außerdem kann diese Kochstelle des Kochfeldes abgeschaltet werden.

In weiterer Ausgestaltung kann das Abkühlen des Temperatursensors, währenddessen eine geringere Leistung zugeführt wird, ausgewertet werden. So ist ein besseres Auswerteverhalten erreichbar. Ein solches Signal kann beispielsweise durch eine bewusste Leistungsreduzierung beim Betrieb einer Induktionsheizung, insbesondere beim Herunterschalten eines "Blitzbetriebs" mit Leistungen größer als 2500 W, durch taktenden Betrieb eines Strahlungsheizkörpers oder durch eine Reduktion der Gasmenge bei einer Gasheizeinrichtung erreicht werden.

Es kann vorgesehen sein, dass ein Abkühlen während eines Taktbetriebes einer taktend betriebenen Heizeinrichtung einerseits und ein Abkühlen in Folge einer Reduktion der Leistung auf den Wert "Null" andererseits in separaten Berechnungsverfahren behandelt werden. Durch die Unterscheidung ist das Anpassen einer Berechnung möglich. Als vorteilhafter wird es jedoch angesehen, wenn die Leistung kontinuierlich zugeführt wird.

Auch der absolute Wert des Temperatursensors kann in die Auswertung mit einbezogen werden. Dies gilt insbesondere beim Vergleich mit vorgegebenen Standardwerten.

Grundsätzlich ist das in dieser Anmeldung beschriebene Verfahren von der Beheizungsart unabhängig und von den erwähnten Induktions- oder Strahlungsheizeinrichtungen auf beliebige Heizungsarten übertragbar, wie beispielsweise Dünn- oder Dickschicht-Heizelemente oder Rohrheizkörper. Außerdem ist das Verfahren für Gasbrenner einsetzbar, bei denen die zugeführte Energie über die zugeführte Gasmenge ermittelt werden kann. Das Verfahren ist auch auf Elektrogeräte wie beispielsweise einen Backofen oder einen Dampfgarer übertragbar.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in Zwischen-Überschriften und einzelne Abschnitte beschränkt die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigt:
- Fig. 1: eine Schnittdarstellung durch ein Kochfeld mit einer Induktions- heizung und einem Temperatursensor;
- Fig. 2: ein Diagramm für den Verlauf der Wärmekapazität Cp über der Zeit für ca. 300 Sekunden für verschiedene Füllmengen in ei- nem ersten Topf und
- Fig. 3: eine Darstellung entsprechend Fig. 2 mit einem zweiten Topf.

### Detaillierte Beschreibung der Ausführungsbeispiele

In Fig. 1 ist ein Kochfeld 11 als Elektrokochgerät dargestellt. Es weist eine Kochfeldplatte 12 auf, unterhalb derer eine übliche Induktionsheizeinrichtung als Induktionsheizung 14 angeordnet ist. Auf die Kochfeldplatte 12 ist oberhalb der Induktionsheizung 14 ein Kochgeschirr 13 bzw. ein Kochtopf aufgestellt, um dessen Inhalt zum Kochen zu bringen bzw. zu erhitzen. An der Unterseite der Kochfeldplatte 12 ist im Bereich oberhalb der Induktionsheizung 14 ein Temperatursensor S angeordnet angeordnet. Dies kann ein normaler Standard-Pt1000 auf Dickschicht-Basis sein. In alternativer Ausführung kann es ein Wolfram-Sensor oder ein optisch messender Sensor sein, insbesondere ein sogenannter Thermopile mit einer Empfindlichkeit in einem geeigneten Wellenlängenbereich. Der Temperatursensor S liefert die Temperatur T bzw. ein entsprechendes Temperatursignal an eine Steuerung 16.

Der Temperatursensor S ist elektronisch abfragbar, und zwar über die Steuerung 16. Dies bedeutet also, dass das Temperatursignal T in der Steuerung 16 anliegt und weiter verarbeitet werden kann. Diese Weiterverarbeitung erfolgt auf vorgeschriebene Art und Weise dadurch, dass das Temperatursignal T nach der Zeit differenziert wird. Dieses Ergebnis wird invertiert und das Ergebnis der Invertierung wird mit 2/3 potenziert. Dadurch ergibt sich ein Ausgangswert A, der für weitere Auswertetätigkeiten und/oder das Durchführen eines Kochprogramms odgl. verwendet wird. Er ist auch dadurch vorteilhaft, weil er einen einigermaßen linearen Verlauf aufweist. Daran können Veränderungen besonders gut erkannt werden.

Nimmt man nun bei dem Kochfeld 11 charakteristische Temperaturkurven auf und speichert die dadurch erhaltenen Verläufe des vorstehend ermittelten Ausgangswertes in der Steuerung 16 oder einem zugehörigen, nicht dargestellten Speicher, ab, so kann der in einem Betrieb ermittelte Ausgangswert A damit verglichen werden. Kann man aufgrund des derzeitigen Verlaufs des Ausgangswertes bei einem bestimmten Kochvorgang auf dem Kochfeld ein bekanntes Muster aus dem Speicher erkennen bzw. entspricht es einem bekannten Muster, so kann die Steuerung 16 das Ergebnis auswerten.

Möglichkeiten, mit der Steuerung 16 ein Kochprogramm ablaufen zu lassen bzw. Warnsignale odgl. abzugeben sowie sonstige Signale, sind für den Fachmann bekannt, insbesondere auch aus den vorgenannten Dokumenten des Standes der Technik. Insofern braucht hier nicht weiter darauf eingegangen zu werden.

Vorteilhaft überwacht die Steuerung 16 auch die Leistungszufuhr zu der Induktionsheizung 14. So kann über Erfassen des zeitlichen Verlaufs der zugeführten elektrischen Energie eine Plausibilitätsprüfung hinsichtlich des erzeugten Temperaturverlaufs oder der erfassten Temperaturhöhe am Temperatursensor S erfolgen. Wird beispielsweise zu einem bestimmten Zeitpunkt keine oder nur eine sehr geringe Heizleistung von der Induktionsheizung 14 erzeugt, die Temperatur an dem Temperatursensor S steigt jedoch an, so muss ein Fehlerzustand vorliegen. Dies gilt insbesondere dann, wenn die Temperatur an dem Temperatursensor S so hoch ist, dass sie nur durch Betrieb der Induktionsheizung 14 erzeugt werden kann und nicht durch beispielsweise ein Aufstellen eines noch sehr heißen Kochgeschirrs auf der Kochfeldplatte 12 oberhalb des Temperatursensors S. Hier kann dann ein Warnsignal ausgegeben werden oder unter Umständen die Induktionsheizung 14 bzw. auch das gesamte Kochfeld 11 abgeschaltet werden. In diesem Fall liegt nämlich entweder ein Fehler in der Induktionsheizung 14, der Steuerung 16 oder aber an dem Temperatursensor S vor. Jede dieser Fehlerquellen ist relativ gravierend, weswegen eine Abschaltung erfolgen sollte.

Das in Fig. 1 dargestellte System stellt zusammen mit dem aufgestellten Kochgeschirr 13 das System dar, dessen Wärmekapazität Cp auf vorgenannte Art und Weise berechnet werden kann. Dieses wird dann verglichen mit demselben System ohne aufgestelltes Kochgeschirr 13, also quasi als leere Kochstelle.

Fig. 2 zeigt den zeitlichen Verlauf des Ausgangswerts bzw. der Wärmekapazität, der mit einer Anordnung nach Fig. 1 bei einem ersten Topf erfasst wurde. Die Menge an Wasser in dem Topf ist hier variiert und zwar mit 0,251, 0,51, 11, 2l und 2,51. Die Temperatur für diese Werte wird erfasst über den Temperatursensor S unter der Glaskeramikplatte 12. Die zugeführte Leistung betrug mehr als 1500 W.

Es ist zu erkennen, dass kurz nach Beginn der Aufzeichnung der Werte für Cp für die Werte von 0,251 bis 21 klar unterscheidbar sind. Die Kurve für 2,51 verläuft zwischen denjenigen für 11 und 21. Eine etwas eingeschränkte Unterscheidbarkeit beeinträchtigt jedoch die Genauigkeit des Verfahrens nur geringfügig, da der Unterschied hier nicht so besonders groß ist, auch in der vorhandenen Menge und eine grobe Bestimmung der Menge in diesem Bereich bereits sehr vorteilhaft ist.

Es ist zu erkennen, dass in dem zeitlichen Bereich zwischen 50 Sekunden und etwa 130 Sekunden die fünf Kurven einigermaßen unterscheidbar sind. Für eine gewisse Zeitphase zwischen etwa 130 Sekunden und 300 Sekunden gehen sie wiederum etwas durcheinander, bis sie dann ab ca. 300 Sekunden wiederum ähnlich unterscheidbar sind. Ab hier jedoch steigen die Werte sehr stark an. Des Weiteren sind bis zu diesem Zeitpunkt bereits fünf Minuten vergangen und im Rahmen der Erfindung wird es als besonders vorteilhaft angesehen, wenn die Werte eben schon erheblich früher zur Verfügung stehen. Somit wird der vorgenannte Bereich zwischen etwa 50 Sekunden und 130 Sekunden als besonders günstig angesehen für eine Auswertung.

Fig. 3 zeigt den gleichen Ablauf, allerdings mit einem anderen zweiten Topf 13. Hier ist zu erkennen, wie in etwa in dem gleichen zeitlichen Bereich wie vorher die fünf Kurven für die unterschiedlichen Mengen von Wasser in dem Kochtopf gut unterschieden werden können und hier auch entsprechend der Mengen gestaffelt sind, also hier die Mengenbestimmungen sehr gut funktionieren kann. Bis zu einem Zeitpunkt von etwa 250 bis 300 Sekunden verlaufen die Kurven dann wieder sehr unterschiedlich. Bei noch längeren Zeitdauern würden sie ähnlich wie in Fig. 2 wieder auseinanderstreben und wiederum gut unterscheidbar sein, allerdings mit den gleichen vorgenannten Einschränkungen bzw. Nachteilen, vor allem wegen des späten Zeitpunkts.

Aus den Kurvenverläufen in Fig. 2 und Fig. 3 ist zu ersehen, dass also auch in den erfindungsgemäßen kurzen Zeitabständen nach Beginn eines Kochvorganges bzw. Erwärmungsvorganges, beispielsweise eine bis zwei Minuten, die aufgrund der erfassten Temperatur ermittelten Verläufe für die Wärmekapazität Cp unterschieden werden können.

Nun ist es natürlich notwendig, dass die Steuerung 16 die Kurvenverläufe bzw. eine Art Referenzkurvenverlauf kennt. Dazu ist es denkbar, gewisse Referenzverläufe einmal aufzunehmen und damit in die Steuerung einzuspeichern. Dies kann vorteilhaft werksseitig bei der Herstellung erfolgen. Alternativ kann versucht werden, aus dem zeitlichen Verhalten der Werte für die Wärmekapazität Cp, insbesondere in dem Zeitraum vor etwa 120 Sekunden, insbesondere aufgrund des Abfalls der Kurve sowie erreichter Absolutwerte, darauf rückzuschließen. Ein weiteres mögliches Verfahren kann die Einspeicherung von Referenzkurven an konkreten, verwendeten Kochtöpfen durch eine Bedienperson sein.

### Mathematische Darstellung

Zur Verdeutlichung der oben beschriebenen Ideen soll in diesem Abschnitt der Gedankengang anhand von mathematischen Formeln nochmals kurz dargestellt werden. Aufgrund der Übersichtlichkeit der Darstellung wird der Fall Exponent = 1 o.B.d.A. beschrieben.

Folgende Beziehungen sind bekannt: $E = P * Δ ⁢ t$ mit E=Energie, P=Leistung und t=Zeit, $Cp = \frac{Δ ⁢ E}{Δ ⁢ T}$ wobei Cp die Wärmekapazität und ΔT eine Temperaturänderung ist. Für Cp gilt in guter Näherung Cp=Cp_Topf + Cp_Wasser + Cp_Kochstelle.

Von diesen Größen hat Wasser die größte spezifische Wärmekapazität und man kann näherungsweise für große Wassermengen annehmen, dass Cp ungefähr Cp_Wasser ist. Laut Definition der spezifischen Wärmekapazität gilt dann $Cp = {cp_spezifisch_H}_{2} ⁢ O * m$ wobei m die Wassermenge ist. Mit bekanntem cp_spezifisch_H₂O folgt, dass man die Wassermenge bestimmen kann, falls man Cp misst nach $m = \frac{Cp}{{cp_spezifisch_H}_{2} ⁢ O}$

Im Rahmen des Gedankengangs werden die Leistung P und die Temperatur T zu einem Zeitpunkt t1 relativ kurz nach dem Einschalten bestimmt. Δt1 ist die Zeit vom Einschaltzeitpunkt bis t1. ΔT bezieht sich auf die Temperaturdifferenz ausgehend von der Starttemperatur.

Es folgt dann $Cp \left(t⁢1\right) = \frac{P \left(t⁢1\right) * Δ ⁢ t ⁢ 1}{Δ ⁢ T \left(t⁢1\right)}$

Wird aber eine bestimmte Temperaturerhöhung ΔT2 gewünscht, z.B. 80°C ausgehend von ca. 20°C Starttemperatur, gilt für diese die analoge Beziehung. Ein Umstellen der obigen Beziehung kann dann dazu benutzt werden, den Zeitpunkt Δt2, zu welchem die Temperaturerhöhung ΔT2 erreicht werden wird, zu berechnen: $Δ ⁢ t ⁢ 2 = \frac{Cp \left(t⁢1\right) * Δ ⁢ T ⁢ 2}{P \left(t⁢1\right)}$

Solange das Wasser noch nicht kocht, ändert sich die Wärmekapazität im Wesentlichen nicht und man kann Gl. (4) in Gl. (5) einsetzen und erhält $Δ ⁢ t ⁢ 2 = \frac{Δ ⁢ t ⁢ 1 * Δ ⁢ T ⁢ 2}{Δ ⁢ T \left(t⁢1\right)}$

Das besondere an dieser Gleichung ist, dass der "Kochpunkt" Δt2 nur von Größen abhängt, die zum Zeitpunkt t1 bereits bekannt sind. Der "Kochpunkt" kann also mittels Gl. (6) bereits frühzeitig berechnet werden, sobald man einen einigermaßen stabilen Wert für Cp(t1) ermittelt hat.

Eine Verallgemeinerung mit einer Leistung P', welche zum Zeitpunkt t1 geändert wird, kann einfach vorgenommen werden.

Es gilt dann $Δ ⁢ t ⁢ 2 = \frac{P \left(t⁢1\right) * Δ ⁢ t ⁢ 1 * Δ ⁢ T ⁢ 2}{Δ ⁢ T \left(t⁢1\right) * Pʹ}$

Eine Messung zu verschiedenen Zeitpunkten t kann natürlich vorgenommen werden, um die Stabilität des Resultats zu überprüfen.

## Patentansprüche

1. Verfahren zum Erzeugen, Verarbeiten und Auswerten eines mit der Temperatur an einem Kochgerät, insbesondere an einem Kochfeld (11), korrelierten Signals im Betriebszustand des Kochgerätes, wobei die Temperatur des Kochgerätes, eines darauf stehenden Kochgeschirrs (13) und/oder eines darin enthaltenen Kochgeschirrinhaltes mit einer Temperatursensor-Vorrichtung (S) erfasst wird, wobei das von der Temperatursensor-Vorrichtung im zeitlichen Verlauf des Kochvorgangs erfasste Temperatursignal (T) einmal nach der Zeit differenziert wird, das Ergebnis invertiert wird und dann das Ergebnis der Invertierung mit einem Exponent zwischen 0,5 und 1,0 potenziert wird um einen Ausgangswert zu erhalten und dieser Ausgangswert einem weiteren Verarbeiten und Auswerten zu Grunde gelegt wird, **dadurch gekennzeichnet, dass** von dem Ausgangswert auf die Menge des Kochgeschirrinhaltes geschlossen wird bzw. diese bestimmt wird, wobei daraus bei bekannter Heizenergie, die über das Kochgerät zugeführt wird, der Zeitpunkt des Erreichens der Kochpunkts vorherbestimmt wird, insbesondere zur Abstimmung einer weiteren Kochpunkterkennung.

2. Verfahren nach Anspruch 1, **dadurch gekennzeichnet, dass** der Zeitpunkt des Erreichens des Kochpunkts vorherbestimmt wird und vor Erreichen des Kochpunkts die zugeführte Heizenergie verringert wird zur Vermeidung des Kochens des Kochgeschirrinhalts.

3. Verfahren nach dem Oberbegriff von Anspruch 1, insbesondere nach Anspruch 1, **dadurch gekennzeichnet, dass** das Temperatursignal (T) für eine Zeit bis maximal 300 Sekunden nach Beginn des Kochvorgangs erfasst wird.

4. Verfahren nach Anspruch 3, **dadurch gekennzeichnet, dass** das Temperatursignal (T) in einem Zeitfenster von 50 bis 200 Sekunden nach Beginn des Kochvorgangs ausgewertet wird, vorzugsweise in einem Zeitfenster von etwa 60 bis 120 Sekunden.

5. Verfahren nach Anspruch 3 oder 4, **dadurch gekennzeichnet, dass** der Exponent zwischen 0,6 und 0,8 liegt, wobei er insbesondere etwa 2/3 beträgt, vorzugsweise genau 2/3.

6. Verfahren nach einem der vorhergehenden Ansprüche, **dadurch gekennzeichnet, dass** die Heizenergie erfasst wird, insbesondere durch zeitlich fortgesetzte Erfassung einer Heizleistung, wobei vorzugsweise zur Erfassung der Heizleistung Messmittel vorhanden sind, insbesondere an Schalt- oder Steuermitteln (16) für das Kochgerät.

7. Vorrichtung zum Verarbeiten und Auswerten eines mit der Temperatur an einem Kochgerät bzw. Kochfeld (11) korrelierten Signals im Betriebszustand des Kochgerätes, insbesondere zur Durchführung des Verfahrens nach einem der vorhergehenden Ansprüche, mit einer Temperatursensor-Vorrichtung (S) zur Erfassung der Temperatur des Kochgerätes bzw. seiner Heizeinrichtung (14), eines darauf stehenden Kochgeschirrs (13) und/oder eines darin enthaltenen Kochgeschirrinhaltes, **gekennzeichnet durch** eine Sensorsignalverarbeitung bzw. Steuerung (16) zur Erfassung des zeitlichen Verlaufs des Temperatursignals (T) der Temperatursensor-Vorrichtung (S), zur einmaligen Differenzierung des Temperatursignals nach der Zeit, zur Invertierung des Ergebnisses und anschließenden Potenzierung des Ergebnisses der Invertierung mit einem Exponent zwischen 0,5 und 1,0, insbesondere etwa 0,6 und 0,8, für einen Ausgangswert zur weiteren Verarbeitung und Auswertung dieses Ausgangswerts, wobei das Temperatursignal (T) für eine Zeit bis maximal 300 Sekunden nach Beginn des Kochvorgangs erfasst wird.

## Claims

1. A method of generating, processing and evaluating a signal correlated with the temperature at a cooking appliance, in particular at a hob (11), when the cooking appliance is in the operating state, the temperature of the cooking appliance, of a cooking utensil (13) standing thereon and/or of the contents of the cooking utensil being detected by a temperature sensor device (S), the temperature signal (T) detected by the temperature sensor device over the time profile of the cooking process being differentiated once as a function of time, the result being inverted and then the result of the inversion being raised to an exponent of between 0.5 and 1.0 in order to obtain an initial value, and this initial value being taken as the basis for further processing and evaluation, **characterized in that** the initial value is used to draw conclusions as to the quantity of the contents of the cooking utensil or to determine said quantity, on the basis of which, if the heating energy which is being supplied by the cooking appliance is known, the time at which boiling point is reached is predetermined, in particular to adjust a further boiling point recognition.

2. A method according to Claim 1, **characterized in that** the time at which boiling point is reached is predetermined and the heating energy supplied is reduced before the boiling point is reached to prevent the contents of the cooking utensil from boiling.

3. A method according to the preamble of Claim 1, in particular according to Claim 1, **characterized in that** the temperature signal (T) is detected for a period of up to 300 seconds at most after the start of the cooking process.

4. A method according to Claim 3, **characterized in that** the temperature signal (T) is evaluated in a time window of 50 to 200 seconds after the start of the cooking process, preferably in a time window of approx. 60 to 120 seconds.

5. A method according to Claim 3 or 4, **characterized in that** the exponent is between 0.6 and 0.8, it being in particular approx. 2/3, preferably precisely 2/3.

6. A method according to any one of the preceding claims, **characterized in that** the heating energy is detected, in particular by detection continued over time of a heating power, with measuring means for detecting the heating power preferably being present, in particular at cooking appliance switching or control means (16).

7. A device for processing and evaluating a signal correlated with the temperature at a cooking appliance or hob (11) when the cooking appliance is in the operating state, in particular for carrying out the method according to any one of the preceding claims, having a temperature sensor device (S) for detecting the temperature of the cooking appliance or the heating device (14) thereof, of a cooking utensil (13) standing thereon and/or of the contents of the cooking utensil, **characterized by** a sensor signal processing means or control means (16) for detecting the profile over time of the temperature signal (T) of the temperature sensor device (S), for differentiating the temperature signal once as a function of time, for inverting the result and subsequently raising the result of the inversion to an exponent of between 0.5 and 1.0, in particular around 0.6 and 0.8, for an initial value for further processing and evaluation of said initial value, the temperature signal (T) being detected for a period of up to 300 seconds at most after the start of the cooking process.

## Revendications

1. Procédé de production, de traitement et d'exploitation d'un signal en corrélation avec la température d'un appareil de cuisson, en particulier d'une plaque de cuisson (11) lorsque l'appareil de cuisson est en marche, sachant que la température de l'appareil de cuisson, d'un récipient de cuisson (13) placé dessus et/ou d'un contenu du récipient de cuisson est déterminée à l'aide d'un dispositif capteur de température (S), que le signal de température (T) détecté par le dispositif capteur de température au cours du processus de cuisson est dérivé une fois en fonction du temps, que le résultat est inversé, et qu'ensuite le résultat de l'inversion est élevé à une puissance comprise entre 0,5 et 1,0 afin d'obtenir une valeur de sortie, et que cette valeur de sortie forme la base d'un autre processus de traitement et d'exploitation, **caractérisé en ce que**, à partir de cette valeur de sortie, est déduite ou déterminée la quantité du contenu du récipient de cuisson, sachant que celle-ci permet, lorsque l'énergie de chauffage délivrée par l'intermédiaire de l'appareil de cuisson est connue, de prédéterminer le moment où est atteint le point d'ébullition, en particulier pour paramétrer une nouvelle détection du point d'ébullition.

2. Procédé selon la revendication 1, **caractérisé en ce que** le moment où le point d'ébullition sera atteint est prédéterminé, et que l'énergie de chauffage délivrée est réduite avant d'atteindre le point d'ébullition pour éviter que le contenu du récipient de cuisson ne bouille.

3. Procédé selon le préambule de la revendication 1, en particulier selon la revendication 1, **caractérisé en ce que** le signal de température (T) est détecté pour une période d'au maximum 300 secondes après le début du processus de cuisson.

4. Procédé selon la revendication 3, **caractérisé en ce que** le signal de température (T) est exploité dans un intervalle de temps compris entre 50 et 200 secondes après le début du processus de cuisson, de préférence dans un intervalle de temps d'environ 60 à 120 secondes.

5. Procédé selon la revendication 3 ou 4, **caractérisé en ce que** l'exposant se situe entre 0,6 et 0,8, sachant qu'il s'élève en particulier approximativement à 2/3, de préférence exactement à 2/3.

6. Procédé selon l'une des revendications précédentes, **caractérisé en ce que** l'énergie de chauffage est détectée, en particulier par détection continue dans le temps de la puissance de chauffage, sachant que, pour détecter la puissance de chauffage, sont prévus de préférence des moyens de mesure, en particulier sur des moyens de commande et de commutation (16) de l'appareil de cuisson.

7. Dispositif de traitement et d'exploitation d'un signal en corrélation avec la température d'un appareil de cuisson ou d'une plaque de cuisson (11) lorsque l'appareil de cuisson est en marche, en particulier pour réaliser le procédé selon l'une des revendications précédentes, avec un dispositif capteur de température (S) pour déterminer la température de l'appareil de cuisson ou de son dispositif de chauffage (14), d'un récipient de cuisson (13) et/ou d'un contenu du récipient de cuisson, **caractérisé par** un traitement du signal de détection ou une commande (16) pour détecter l'évolution dans le temps du signal de température (T) du dispositif capteur de température (S), pour dériver une fois le signal de température en fonction du temps, pour inverser le résultat et pour élever ensuite le résultat de l'inversion à une puissance comprise entre 0,5 et 1,0, en particulier entre environ 0,6 et 0,8, afin d'obtenir une valeur de sortie pour le traitement et l'exploitation ultérieurs de cette valeur de sortie, sachant que le signal de température (T) est détecté pour une période d'au maximum 300 secondes après le début du processus de cuisson.
